# EUROPÄISCHE PATENTSCHRIFT

(11) **EP 3 749 563 B1**
(45) Veröffentlichungstag und Bekanntmachung des Hinweises auf die Patenterteilung: **29.12.2021**
(21) Anmeldenummer: 19704256.7
(22) Anmeldetag: 01.02.2019
(51) Int. Cl.: B61F 5/10

(54) **LUFTFEDERSTEUERUNGSEINRICHTUNG**
AIR SPRING CONTROL DEVICE
DISPOSITIF DE COMMANDE DE RESSORT PNEUMATIQUE

(30) Priorität: 08.02.2018 AT 501172018
(43) Veröffentlichungstag der Anmeldung: 16.12.2020
(73) Patentinhaber: Siemens Mobility Austria GmbH, 1210 Wien (AT)
(72) Erfinder: HÖRMANN, Christoph, 1160 Wien (AT); WERNERT, Harald, 2191 Gaweinstal (AT)
(74) Vertreter: Deffner, Rolf
(86) Internationale Anmeldenummer: PCT/EP2019/052486
(87) Internationale Veröffentlichungsnummer: WO 2019/154726

(56) Entgegenhaltungen:
- EP-A1- 3 228 518
- WO-A1-2010/012628
- CN-U- 205 661 442
- DE-A1- 2 457 008
- JP-A- 2006 306 274
- JP-A- 2009 249 889

## Beschreibung

### Technisches Gebiet

Die Erfindung betrifft eine Luftfedersteuerungseinrichtung für ein Schienenfahrzeugfahrwerk mit Luftfederung.

### Stand der Technik

Passagierschienenfahrzeuge sind häufig mit einer Luftfederung ausgestattet, da diese einen hohen Fahrkomfort bietet und eine Niveauregulierung einfach realisierbar ist. Insbesondere bei U-Bahnen ist eine Niveauregulierung häufig eingesetzt, da dadurch Höhenunterschiede zwischen einem Bahnsteig und dem Passagierraumboden bei unterschiedlicher Beladung des Fahrzeugs vermieden werden können. Dabei ist ein Steuerventil (Luftfederventil) so im Fahrwerk angeordnet, dass es das Absinken des Wagenkastens bei Beladung erfasst und daraufhin den Druck in den Luftfedern soweit erhöhen kann, dass ein bestimmtes Niveau des Wagenkastens wiederhergestellt wird. Eine Luftfederung eines Schienenfahrzeugs umfasst weitere Bauteile, neben den Luftfederbälgen selbst und dem genannten Steuerventil sind meist auch ein Differenzdruckausgleichsventil, Anschlüsse für Sensoren, Rückstellventile und oft weitere pneumatische Einrichtungen erforderlich. All diese Komponenten sind mittels Rohren untereinander geeignet zu verbinden, wozu meist weitere Bauteile wie T-Stücke, Reduzierstücke, Einschraubstücke und ähnliche erforderlich sind. Da flexible Pneumatikleitungen möglichst vermieden werden, ist ein beträchtlicher Aufwand für die Konstruktion dieser Luftfederanlage erforderlich, da der Bauraum auch von weiteren mechanischen und elektrischen Komponenten beansprucht wird und auch eine Zugänglichkeit, Wart- und Austauschbarkeit gefordert ist ohne viele weitere Baugruppen abmontieren zu müssen. Aus dem Stand der Technik sind Steuerungen für Luftfedern bekannt, so offenbart die Patentanmeldeschrift EP 3 228 518 A1 eine solche Steuerung, umfassend ein Differenzdruckausgleichsventil mit zwei Anschlüssen zu je einer Luftfeder. Der japanischen Anmeldeschrift JP 2009-249889 A kann auch ein luftgefedertes Schienenfahrzeug mit einem Differenzdruckausgleichsventil für die Luftfedern entnommen werden.

### Darstellung der Erfindung

Der Erfindung liegt daher die Aufgabe zugrunde, eine Luftfedersteuerungseinrichtung anzugeben, für deren Installation ein wesentlich geringerer Aufwand erforderlich ist, und welche weniger zusätzliche Bauteile bedarf als Luftfederinstallationen gemäß des Standes der Technik.

Die Aufgabe wird durch eine Einrichtung mit den Merkmalen des Anspruchs 1 gelöst. Vorteilhafte Ausgestaltungen sind Gegenstand untergeordneter Ansprüche.

Dem Grundgedanken der Erfindung nach wird eine Luftfedersteuerungseinrichtung für ein Schienenfahrzeugfahrwerk mit zwei Luftfedern beschrieben, welche ein Differenzdruckausgleichsventil, ein Mitteldruckventil und ein Rückstellventil umfasst, wobei zwei Druckluftanschlüsse vorgesehen sind, welche zum Anschluß von je einer Luftfeder eingerichtet sind und den jeweiligen Luftfederdruck an einen je einen Anschluß des Differenzdruckausgleichsventils und des Mitteldruckventils leiten und wobei ein durch das Mitteldruckventil erzeugbarer Mitteldruck an einen Mitteldruckanschluß geleitet ist und wobei einer der Luftfederdrücke an ein Rückstellventil geleitet ist, welches an seinem Ausgang mit einem Rückstellventilanschluß verbunden ist.

Dadurch ist der Vorteil erzielbar, alle wesentlichen Bauteile einer Luftfedersteuerung in einem einzelnen Gerät vorsehen zu können, wodurch der Aufwand an Verrohrung und weiteren Bauteilen, wie T-Stücken, Reduzierstücken, Leitungen, Befestigungsmittel, etc. wesentlich reduziert ist. Solcherart kann eine Pneumatikverrohrung schneller ausgeführt werden, wobei auch aufgrund der reduzierten Anzahl an Dichtstellen eine vereinfachte Prüfung der Installation ermöglicht wird.

Des Weiteren bietet eine erfindungsgemäße Luftfedersteuerungseinrichtung den Vorteil niedrigen Gewichts gegenüber herkömmlich aufgebauten Luftfedersteuerungen und sie weist geringeren Bauraumbedarf auf. Die genannten Vorteile bewirken einen kostengünstigeren Aufbau da bisher erforderliche Bauteile entfallen können und der Einbau schneller ausführbar ist.

Erfindungsgemäß werden drei Ventile zu einer Einheit zusammengefasst, welche für Luftfederungen an Schienenfahrzeugen allgemein eingesetzt werden. Ein erstes Ventil ist ein Differenzdruckausgleichsventil, welches den möglichen Druckunterschied zwischen den Luftfedern eines Fahrwerks begrenzt. Dieses Ventil verhindert eine übermäßige Schrägstellung des Wagenkastens, beispielsweise durch einen einseitigen Fehler eines Luftfederventils oder einer einseitigen Undichtigkeit. Wird beispielsweise eine der beiden Luftfedern undicht, so entlüftet das Differenzdruckausgleichsventil auch die zweite Luftfeder desselben Fahrwerks bis auf einen bestimmten Restdifferenzdruck vollständig, sodass eine Weiterfahrt des Fahrzeugs auf der Notfederung und ohne starke Schrägstellung des Wagenkastens erfolgen kann.

Ein zweites Ventil ist ein Mitteldruckventil, welches aus den Luftdrücken in den Luftfedern einen Druckmittelwert bildet, welcher dem Beladungszustand des Fahrzeugs proportional ist und welcher der Bremssteuerung zur Verfügung gestellt wird. Als drittes Ventil ist ein Rückstellventil vorgesehen, welches den Druck in den Luftfedern auf den vorhandenen Versorgungsdruck limitiert. Dadurch kann auch bei druckloser Versorgungsleitung, beispielsweise im Wartungsfall, der Druck in den Luftfedern abgelassen werden, ohne das dafür Auslaßventile vorzusehen sind, bzw. die Zuleitungen zu den Luftfedern geöffnet werden müssen.

Alleine die Luftfederventile sind getrennt anzuordnen, da diese zur Bestimmung der momentanen Einfederung eine mechanische Verbindung zu dem Fahrwerk aufweisen müssen und typischerweise an der Unterseite des Wagenkastens angeordnet sind. Die erfindungsgemäße Luftfedersteuerungseinrichtung kann an der Unterseite des Wagenkastens befestigt werden und engt den zur Verfügung stehenden Bauraum für weitere Installationen nicht übermäßig ein.

In weiterer Fortbildung der Erfindung ist es empfehlenswert, die Luftfedersteuerungseinrichtung mit Anschlüssen auszustatten, über welche ein Zugriff auf bestimmte Druckleitungen im Inneren der Luftfedersteuerungseinrichtung ermöglicht wird. Besonders empfehlenswert ist es dabei, Meßanschlüsse für die Luftfederdrücke bzw. Anschlüsse für Sensoren zur Bestimmung der Luftfederdrücke vorzusehen. Solcherart können komplizierte Verrohrungen und T-Stücke zu den Luftfedern sowie Dichtstellen entfallen.

Die erfindungsgemäße Luftfedersteuerungseinrichtung ist vorzugsweise als integriertes Bauteil auszuführen, bei welchem in einem Gehäuse die erforderlichen Teile angeordnet sind. Die Luftfedersteuerungseinrichtung ist dabei mit Befestigungsmitteln auszustatten, beispielsweise Bohrungen für eine Schraubbefestigung, mittels welcher sie lösbar an einem Schienenfahrzeug, vorzugsweise einem Wagenkasten befestigbar ist.

In weiterer Fortbildung der Erfindung kann die Luftfedersteuerungseinrichtung mit unterschiedlichen Anschlüssen konfiguriert werden. Dazu sind die Druckluftanschlüsse der Einrichtung zur Aufnahme von Adaptoren auszuführen, mittels welcher der Anschluß von Leitungen gemäß der bei Druckluftleitungen gebräuchlichen Schnittstellen erfolgen kann. Beispielsweise können dadurch Leitungen mit Gewindeanschlüssen ebenso wie Leitungen mit Dichtkegelverschraubungen oder ähnlichen angebunden werden.

### Kurzbeschreibung der Zeichnungen

Es zeigen beispielhaft:
**Fig.1** Druckluftplan einer Luftfederung.
**Fig.2** Luftfedersteuerungseinrichtung.
**Fig.3** Druckluftplan einer Luftfederung mit einer Luftfedersteuerungseinrichtung.

### Ausführung der Erfindung

**Fig.1** zeigt beispielhaft und schematisch einen Druckluftplan einer Luftfederung. Es ist ein Druckluftplan einer Luftfederung gemäß dem Stand der Technik dargestellt, welche eine linke 9 und eine rechte Luftfeder 10 umfasst. Diese Luftfedern 9, 10 werden aus der Pneumatikdruckleitung 13 der wagenkastenseitigen Druckluftanlage 15 gespeist, wobei in der Zuleitung zu den Luftfedern 9, 10 jeweils ein Luftfederventil 11, 12 geschaltet ist. Die Luftfederventile 11, 12 ermitteln mechanisch die jeweilige momentane vertikale Lage des Wagenkastens zu dem Fahrgestell und steuern den Druck in den Luftfedern so, dass ein bestimmtes Niveau des Wagenkasten unabhängig von der Beladung erzielt wird. Ein Differenzdruckausgleichsventil 2 ist zwischen den Zuleitungen zu den Luftfedern 9, 10 geschaltet und reduziert den zulässigen Differenzdruck zwischen diesen Zuleitungen und in weiterer Folge zwischen den Luftfedern 9, 10. Dadurch wird eine Schiefstellung des Wagenkastens verhindert. Weiters ist die dargestellte Luftfederung mit einem Mitteldruckventil 3 ausgestattet, welches mit dem Druck in den beiden Zuleitungen zu den Luftfedern 9, 10 beaufschlagt wird und aus diesen Drücken den mittleren Druck bildet und diesen über eine Mitteldruckleitung 14 an die wagenkastenseitige Druckluftanlage 15 übermittelt. Dieser mittlere Druck ist zu der aktuellen Fahrzeugmasse proportional und kann zur Regelung der erforderlichen Bremskraft herangezogen werden. Ein Rückstellventil 4 ist dem linken Luftfederventil 11 parallelgeschaltet und verhindert einen Anstieg des Drucks in den Luftfedern 9, 10 über den Druck in der Pneumatikdruckleitung 13. Zusätzlich sind in den Zuleitungen zu den Luftfedern 9, 10 jeweils ein Meßanschluß 16 und ein Druckgeber 17 angeordnet.

**Fig.2** zeigt beispielhaft und schematisch eine Luftfedersteuerungseinrichtung. Es ist eine Luftfedersteuerungseinrichtung 1 dargestellt, welche die wesentlichen Steuerfunktionen einer Luftfederung mit Ausnahme der Luftfederventile umfasst. Dabei sind ein Differenzdruckausgleichsventil 2 und ein Mitteldruckventil 3 in einer Einheit angeordnet, welche einen Anschluß 7 für eine linke Luftfeder und einen Anschluß 8 für eine rechte Luftfeder umfasst, wobei die an diesen Anschlüssen 7, 8 anliegenden Luftdrücke an die Ventile 2, 3 geleitet werden. Der Ausgang des Mitteldruckventils 3 ist mit dem Mitteldruckanschluß 6 der Luftfedersteuerungseinrichtung 1 verbunden, sodass den Mitteldruck an diesem Anschluß 6 zugänglich ist. Ein Rückstellventil 4 ist zwischen einem Rückstellventilanschluß 5 und dem Anschluß 7 der linken Luftfeder angeordnet. Die gezeigte Konfiguration einer Luftfedersteuerungseinrichtung 1 bildet das Minimum an Funktionalität und kann beispielsweise um Meßanschlüsse erweitert werden.

**Fig.3** zeigt beispielhaft und schematisch einen Druckluftplan einer Luftfederung mit einer Luftfedersteuerungseinrichtung. Es ist eine Luftfederung mit zwei Luftfedern 9, 10 gezeigt, welche eine erfindungsgemäße Luftfedersteuerungseinrichtung 1 umfasst. Dadurch ist der Aufwand an Verrohrungen wesentlich reduziert. Die Pneumatikdruckleitung 13 der wagenkastenseitigen Druckluftanlage 15 ist dabei über Luftfederventile 11, 12 mit den Luftfedern 9, 10 verbunden, die weiteren pneumatischen Steuervorgänge werden durch die in der Luftfedersteuerungseinrichtung 1 integrierten Ventile durchgeführt. Dazu ist die Luftfedersteuerungseinrichtung 1 mit den Zuleitungen zu den Luftfedern 9, 10, der Mitteldruckleitung 13 und der Pneumatikdruckleitung 13 verbunden. Des Weiteren weist die gezeigte Luftfedersteuerungseinrichtung 1 Anschlüsse für jeweils zwei Meßanschlüsse und Druckgeber auf, ihre Funktionalität entspricht somit exakt der Luftfederung aus Fig.1, jedoch mit deutlicher geringerer Komplexität der Verrohrung.

### Liste der Bezeichnungen

- 1: Luftfedersteuerungseinrichtung
- 2: Differenzdruckausgleichsventil
- 3: Mitteldruckventil
- 4: Rückstellventil
- 5: Anschluß Rückstellventil
- 6: Anschluß Mitteldruck
- 7: Anschluß linke Luftfeder
- 8: Anschluß rechte Luftfeder
- 9: Linke Luftfeder
- 10: Rechte Luftfeder
- 11: Linkes Luftfederventil
- 12: Rechtes Luftfederventil
- 13: Pneumatikdruckleitung
- 14: Mitteldruckleitung
- 15: Wagenkastenseitige Druckluftanlage
- 16: Meßanschluß
- 17: Druckgeber

## Patentansprüche

1. Luftfedersteuerungseinrichtung (1) für ein Schienenfahrzeugfahrwerk mit zwei Luftfedern, umfassend ein Differenzdruckausgleichsventil (2), wobei zwei Druckluftanschlüsse (7, 8) vorgesehen sind, welche zum Anschluß von je einer Luftfeder (9, 10) eingerichtet sind und welche den jeweiligen Luftfederdruck an je einen Anschluß des Differenzdruckausgleichsventils (2) leiten,
**dadurch gekennzeichnet, dass**
die Luftfedersteuerungseinrichtung (1), ein Mitteldruckventil (3) und ein Rückstellventil (4) umfasst, wobei die Druckluftanschlüsse (7, 8) den jeweiligen Luftfederdruck an je einen Anschluß des Mitteldruckventils (3) leiten, wobei ein durch das Mitteldruckventil (3) erzeugbarer Mitteldruck an einen Mitteldruckanschluß (6) geleitet ist und wobei einer der Luftfederdrücke an ein Rückstellventil (4) geleitet ist, welches an seinem Ausgang mit einem Rückstellventilanschluß (5) verbunden ist.

2. Luftfedersteuerungseinrichtung (1) nach Anspruch 1,
**dadurch gekennzeichnet, dass** die beiden Luftfederdrücke an je mindestens einen weiteren Anschluß geführt sind.

3. Luftfedersteuerungseinrichtung (1) nach einem der Ansprüche 1 oder 2,
**dadurch gekennzeichnet, dass** die Anschlüsse (5, 6, 7, 8) zur Aufnahme eines Adapters zur Anbindung von Druckluftleitungen ausgebildet sind.

## Claims

1. Air spring control device (1) for a rail vehicle bogie with two air springs,
comprising a differential pressure compensation valve (2), wherein two compressed-air ports (7,8) are provided and are designed for connection to one air spring (9, 10) each and conduct the respective air spring pressure to one port each of the differential pressure compensation valve (2),
**characterised in that**
the air spring control device (1) comprises a medium pressure value (3) and a return valve (4), wherein the compressed-air ports (7, 8) conduct the respective air spring pressure to a port of the medium-pressure valve (3) in each case, wherein a medium pressure which can be generated by the medium-pressure valve (3) is conducted to a medium-pressure port (6) and wherein one of the air spring pressures is conducted to a return valve (4), which is connected at its output to a return valve port (5).

2. Air spring control device (1) according to claim 1,
**characterised in that** the two air spring pressures are guided to in each case at least one further port.

3. Air spring control device (1) according to one of claims 1 or 2,
**characterised in that** the ports (5, 6, 7, 8) are embodied to receive an adapter for linking compressed-air lines.

## Revendications

1. Dispositif de commande de ressorts pneumatiques (1) pour un châssis de véhicule ferroviaire avec deux ressorts pneumatiques, comprenant une soupape de compensation de pression différentielle (2), dans lequel deux raccords à air comprimé (7, 8) sont prévus, qui sont conçus pour un raccord d'un ressort pneumatique respectif (9, 10) et qui conduisent la pression de ressort pneumatique respective à un raccord respectif de la soupape de compensation de pression différentielle (2),
**caractérisé en ce que**
le dispositif de commande de ressorts pneumatiques (1) comprend une soupape à pression moyenne (3) et une soupape de rappel (4), dans lequel les raccords à air comprimé (7, 8) conduisent la pression de ressort pneumatique respective à chaque raccord de la soupape à pression moyenne (3), dans lequel une pression moyenne qui peut être générée par la soupape à pression moyenne (3) est conduite à un raccord de pression moyenne (6), et dans lequel l'une des pressions de ressort pneumatique est conduite à une soupape de rappel (4), qui est reliée à sa sortie à un raccord de soupape de rappel (5).

2. Dispositif de commande de ressorts pneumatiques (1) selon la revendication 1,
**caractérisé en ce que** les deux pressions de ressort pneumatique sont conduites à au moins un raccord supplémentaire.

3. Dispositif de commande de ressorts pneumatiques (1) selon l'une quelconque des revendications 1 ou 2,
**caractérisé en ce que** les raccords (5, 6, 7, 8) sont conçus afin de recevoir un adaptateur permettant de raccorder des conduites d'air comprimé.
